# FASCICULE DE BREVET EUROPEEN

(11) **EP 0 512 928 B1**
(45) Date de publication et mention de la délivrance du brevet: **04.01.1995**
(21) Numéro de dépôt: 92420126.2
(22) Date de dépôt: 16.04.1992
(51) Int. Cl.: A63F 9/08

(54) **Jeu de casse-tête**
Puzzlespiel
Puzzle

(30) Priorité: 03.05.1991 FR 9105714
(43) Date de publication de la demande: 11.11.1992
(73) Titulaire: Martinand, Pascale, F-01870 Martignat (FR)
(72) Inventeur: Martinand, Pascale, F-01870 Martignat (FR)
(74) Mandataire: Wind, Jacques

(56) Documents cités:
- EP-A- 0 062 395
- FR-A- 2 549 381
- FR-A- 2 578 169

## Description

La présente invention se rapporte à un jeu de casse-tête.

Il existe actuellement des jeux de casse-tête, tels que les jeux dits de "pousse-pousse", qui se présentent sous la forme d'une boite plate et rectangulaire, ouverte sur le dessus, dans laquelle sont emprisonnées des pastilles de forme carrée. Cette boite n'est pas pleine, de sorte qu'il reste au moins une case vide, et le jeu consiste à profiter de ce ou ces cases vides pour déplacer les pastilles carrées afin de parvenir à une configuration déterminée.

De nombreux utilisateurs parviennent vite à se lasser de ce genre de jeux, qui ont pour inconvénient de ne faire appel qu'à des déplacements coplanaires, donc à seulement deux dimensions. Ils leurs reprochent même quelquefois d'être peu ergonomiques et d'une façon générale de manquer d'attraits.

A titre d'état de la technique peuvent aussi être mentionnés les jeux de casse-tête tels que décrits dans les documents FR-A-2.578.169 et EP-A-0.062.395, où là-encore des pièces mobiles sont à déplacer dans des glissières. En particulier, le document EP-A-0.062.395 décrit un jeu de casse-tête qui se présente sous la forme d'une sphère que le joueur peut tenir dans sa main et qui est munie de rainures dans lesquelles peuvent se déplacer des pièces mobiles.

L'invention a pour but de proposer un jeu de casse-tête qui vise à satisfaire les joueurs les plus exigeants, en particulier sur le plan de l'agrément et de l'ergonomie. Elle se rapporte à cet effet à un jeu de casse-tête qui se présente sous la forme d'une sphère que le joueur peut tenir dans la main, six calottes circulaires identiques, symétriquement et régulièrement réparties, étant en tout délimitées sur toute la surface de cette sphère, chacune d'entre elles étant montée libre en rotation autour de son axe passant par le centre de la sphère et comportant quatre rainures en croix grècque, toutes quatre partant de cet axe de rotation et chacune d'entres elles emprisonnant normalement une ou plusieurs billes, toutes de taille identique et ajustée pour que les billes puissent rouler librement dans ces rainures sans pouvoir s'extraire de la sphère, chaque rainure ayant une extrémité libre du côté de la périphérie de sa calotte circulaire de manière à pouvoir être prolongée par une rainure correspondante d'une des quatre calottes adjacentes lorsque ces deux calottes ont été tournées autour de leurs axes respectifs pour que ces deux rainures soient en alignement sur un même arc de la sphère, de sorte qu'alors, une ou plusieurs cases vides de billes étant prévues sur l'ensemble des vingt-quatre rainures, il devient possible, si une ou plusieurs cases sont vides dans cet ensemble de deux rainures alignées, de faire passer une ou plusieurs billes d'une rainure dans l'autre, puis de recommencer ce genre de transfert après avoir pour ceci tourné l'une ou l'autre des calottes circulaires une ou plusieurs fois d'un ou plusieurs quarts de tour, en faisant ainsi à chaque fois passer au moins une bille d'une rainure d'une première calotte dans une rainure d'une des quatre calottes adjacentes à cette première calotte, en déplaçant ainsi progressivement les billes, qui sont identifiables par exemple par leurs couleurs, autour de cette sphère jusqu'à obtenir une configuration déterminée.

Préférentiellement, cette sphère à la taille d'une boule de jeu de "pétanque", de sorte que le joueur l'a particulièrement bien en main.

A titre d'exemple, chaque rainure est prévue pour contenir deux billes, et il existe en tout par exemple deux cases libres : il y a donc en tout quarante-six billes au lieu de quarante-huit. Il existe, hormis les deux manquantes, quatre billes de chaque couleur, et le jeu consiste à parvenir à aligner chaque groupe de quatre billes de la même couleur dans deux rainures contigües de deux calottes adjacentes, les bords de ces deux rainures étant préférentiellement de cette même couleur.

Préférentiellement aussi, les calottes sont amovibles, par exemple après extraction de leur axe respectif, de sorte qu'il est aisément possible de monter l'ensemble dans la configuration à obtenir, puis de brouiller cette configuration en déplaçant les billes, ce qui garantit alors la possibilité inverse de retrouver cette configuration.

De toute façon, l'invention sera bien comprise, et ses avantages et autres caractéristiques ressortiront, lors de la description suivante d'un exemple non limitatif de réalisation, en référence au dessin schématique annexé dans lequel :
. Figure 1 est une vue d'ensemble en perspective de ce jeu de casse-tête;
. Figure 2 est une coupe transversale d'une rainure, montrant comment une bille est emprisonnée dans cette rainure;
. Figure 3 est une perspective éclatée de la sphère et de ses six calottes circulaires rotatives;
. Figure 4 est une vue en coupe partielle de ce même jeu; et
. Figure 5 est une vue de dessus.

En se reportant à l'ensemble des figures 1 à 5, ce jeu de casse-tête se présente extérieurement sous la forme d'une sphère 1 qui a la taille d'une boule de pétanque, de sorte que le joueur l'a particulièrement bien en main.

Cette sphère 1 se compose d'un corps central monolithique 2 (Figure 2) qui reçoit six calottes circulaires identiques 3 à 8 qui sont régulièrement et systématiquement réparties, comme représenté, tout autour de cette sphère.

Ces calottes sont chacunes montées libres en rotation autour de leur axe passant par le centre de la sphère : axe 9 pour les calottes rotatives 3 et 4, axe 10 pour les calottes 5 et 6, et axe 11 pour les calottes 7 et 8. Elles sont retenues sur le corps central 2 par des vis 12, qui permettent leur démontage aisé sans toutefois, lorsqu'elles sont vissées au maximum, géner leur rotation.

Leur épaisseure (Figure 2) est suffisante pour laisser la place, dans chacune de ces calottes, pour quatre rainures en croix grècque (13 à 16 pour la calotte 5), chacune de section circulaire et ouverte sur le dessus d'une part et sur la périphérie de la calotte d'autre part, comme on le voit clairement sur le dessin.

Il est prévu en tout quarante-six billes 17, de rayon identique et légèrement inférieur à celui de la section des rainures, qui ne peuvent s'extraire des rainures (13, Figure 2) qui les emprisonnent, mais qui en revanche peuvent rouler librement dans ces rainures, à moins qu'une ou deux billes adjacentes les en empêchent.

Les rainures et les billes sont ici dimensionnées de sorte que chaque rainure telle que la rainure 13 peut au maximum contenir deux billes 17. Comme il est prévu en tout quarante-six billes au lieu de quarante-huit, il reste deux cases libres (rainure vide 16 en Figure 1 par exemple).

Pour faire circuler les billes 17, le joueur tourne avec son autre main une ou plusieurs calottes 3 à 8 pour aligner deux rainures de deux calottes adjacentes, une de ces deux rainures présentant au moins une case vide, de sorte qu'il peut alors faire passer au moins une bille 17 de la rainure 18 (Figure 5) d'une première calotte rotative 7 dans la rainure 14, alors contigüe, d'une, 4, des quatre calottes rotatives adjacentes, pourvu que cette dernière rainure présente au moins une case vide réceptrice. Il est ainsi possible de faire circuler de proche en proche les billes 17 tout autour de la sphère 1.
Dans cet exemple de réalisation, les billes et les rainures sont identifiables par des couleurs respectives. Il existe, hormis pour les deux billes manquantes, quatre billes de chaque couleur, avec en tout douze couleurs. Les bords 19 (Figure 2) de chaque rainure sont peints chacun de ces douze couleurs, de telle façon qu'il existe une configuration, obtenue par rotation adéquate des calottes, dans laquelle chaque rainure d'une couleur déterminée sur une première calotte soit alignée avec une rainure de cette même couleur sur une des quatre calottes adjacentes : tel est le cas sur la figure 5 pour trois des rainures de la calotte 4, alignées respectivement avec une rainure de même couleur des calottes adjacentes 6, 5 et 7.

Comme on le comprend aisément maintenant, le jeu consiste à parvenir à aligner les billes de même couleur dans à chaque fois deux rainures contigües de cette même couleur.

Au départ, le jeu peut être livré avec les billes et les rainures dans cette configuration, et le joueur, ou un autre joueur, commence tout d'abord à "brouiller" l'ensemble en déplaçant les billes à chaque fois d'une rainure à l'autre, avec rotation d'une ou plusieurs calottes d'un ou plusieurs quarts de tour avant chaque opération de transfert d'une rainure à l'autre. Il faut ensuite retrouver, toujours par ces mêmes genres de manoeuvres de rotations et transferts successifs, la configuration d'origine.

Si, en fin de compte, le joueur n'y parvient pas, il peut toujours se consoler en démontant les six calottes, selon Figure 3, après avoir enlevé les vis 12, puis en remontant le tout après avoir placé les billes dans les rainures qui correspondent à leur couleur, afin alors d'obtenir ainsi la configuration d'origine.

Comme il va de soi, l'invention n'est pas limitée à l'exemple de réalisation qui vient d'être decrit. Par exemple chaque rainure pourrait être apte à contenir un nombre de billes différent de deux, et il en est de même pour le nombre de cases vides. Les billes pourraient être identifiées autrement que par leur couleur, par exemple par des chiffres et/ou des lettres. Les bords des rainures pourraient ne pas être identifiés du tout, c'est à dire laissés non-peints, etc...

## Revendications

1. Jeu de casse-tête se présentant sous la forme d'une sphère que le joueur peut tenir dans la main et qui est munie de rainures dans lesquelles peuvent de déplacer des pièces mobiles,
**caractérisé** en ce que six calottes circulaires identiques (3 à 8), symétriquement et régulièrement réparties, sont en tout délimitées sur toute la surface de cette sphère (1), chacune d'entre elles étant montée libre en rotation autour de son axe (9, 10, 11) passant par le centre de la sphère (1) et comportant quatre rainures (13 à 16) en croix grècque, toutes quatre partant de cet axe de rotation (10) et chacune d'entre elles emprisonnant normalement une ou plusieurs billes (17), toutes de taille identique et ajustée pour que les billes (17) puissent rouler librement dans ces rainures (13) sans pouvoir s'extraire de la sphère (1), chaque rainure (18, figure 5) ayant une extrémité libre du côté de la périphérie de sa calotte circulaire (7) pour pouvoir être prolongée par une rainure correspondante (14, figure 5) d'une (4) des quatre calottes adjacentes lorsque ces deux calottes (4,7) ont été tournées autour de leurs axes respectifs (9, 11) pour que ces deux rainures (18, 14) soient en alignement sur un même arc de la sphère (1), de sorte qu'alors, une ou plusieurs cases vides (14, Figure 5) étant prévues sur l'ensemble des vingt-quatre rainures, il devient possible, si une ou plusieurs cases sont vides dans un ensemble (14, 18) de deux rainures alignées, de faire passer une ou plusieurs billes (17) d'une rainure (18) dans l'autre (14), puis de recommencer ce genre de transfert après avoir pour ceci tourné l'une ou l'autre des calottes circulaires (3 à 8) une ou plusieurs fois d'un ou plusieurs quarts de tour, en faisant ainsi à chaque fois passer au moins une bille (17) d'une rainure d'une première calotte dans une rainure d'une des quatre calottes adjacentes, et en déplaçant ainsi progressivement les billes (17), qui sont identifiables par exemple par leurs couleurs, autour de cette sphère (1) jusqu'à obtenir une configuration déterminée.

2. Jeu de casse-tête selon la revendication 1, caractérisé en ce que cette sphère (1) a la taille d'une boule de jeu de pétanque.

3. Jeu de casse-tête selon la revendication 1 ou la revendication 2, caractérisé en ce que lesdites calottes circulaires rotatives (3 à 8) sont amovibles.

4. Jeu de casse-tête selon l'une des revendications 1 à 3, caractérisé en ce qu'il est prévu en tout deux cases vides de billes.

5. Jeu de casse-tête selon la revendication 4, caractérisé en ce que chaque rainure est prévue pour recevoir au maximum deux billes.

6. Jeu de casse-tête selon l'une des revendications 1 à 5, caractérisé en ce qu'il est prévu, hormis pour les billes correspondant aux cases vides, autant de groupes de billes d'une même couleur qu'il est nécessaire pour remplir chaque couple de rainures alignées (14, 18) lorsque toutes les calottes sont tournées pour que chaque rainure (14) soit alignée avec une rainure correspondante (18) d'une calotte adjacente, le jeu consistant à aligner chaque groupe de billes d'une même couleur dans un couple de rainures (14, 18) ainsi alignées.

7. Jeu de casse-tête selon la revendication 6, caractérisé en ce que les deux rainures (14,18) qui doivent recevoir cet ensemble de billes d'une même couleur sont elles-aussi repérées par cette couleur.

## Claims

1. Puzzle in the form of a sphere which the player may hold in his/her hand and which is provided with grooves in which mobile pieces may move,
characterized in that six identical circular dome elements (3 to 8), symmetrically and regularly distributed, are in all delimited over the whole surface of this sphere (1), each of them being mounted to rotate freely about its axis (9, 10, 11) passing through the centre of the sphere (1) and comprising four grooves (13 to 16) in the form of a Greek cross, all four starting from this axis of rotation (10) and each of them normally imprisoning one or more balls (17), all of identical size and adjusted for the balls (17) to be able to roll freely in these grooves (13) without being able to be extracted from the sphere (1), each groove (18, Figure 5) having a free end towards the periphery of its circular dome element (7) in order to be able to be extended by a corresponding groove (14, Figure 5) of one (4) of the four adjacent domes when these two domes (4, 7) have been rotated about their respective axes (9, 11) for these two grooves (18, 14) to be in alignment on the same arc of the sphere (1), with the result that, one or more empty spaces (14, Figure 5) being provided on the assembly of the twenty four grooves, it then becomes possible, if one or more spaces are empty in an assembly (14, 18) of two aligned grooves, to pass one or more balls (17) from one groove (18) into the other (14), then to recommence this type of transfer after having, to that end, turned one or the other of the circular domes (3 to 8) one or more times by one or more quarter turns, thus causing at least one ball (17) to pass each time from a groove of a first dome into a groove of one of the adjacent four domes, and thus progressively displacing the balls (17), which are identifiable for example by their colours, around this sphere (1) until a determined configuration is obtained.

2. Puzzle according to Claim 1, characterized in that this sphere (1) has the size of a petanque bowl.

3. Puzzle according to Claim 1 or Claim 2, characterized in that said rotating circular domes (2 to 8) are removable.

4. Puzzle according to one of Claims 1 to 3, characterized in that there is provided in all two spaces empty of balls.

5. Puzzle according to Claim 4, characterized in that each groove is provided to receive a maximum of two balls.

6. Puzzle according to one of Claims 1 to 5, characterized in that there are provided, save for the balls corresponding to the empty spaces, as many groups of balls of the same colour as it is necessary to fill each couple of aligned grooves (14, 18) when all the domes are turned so that each groove (14) is aligned with a corresponding groove (18) of an adjacent dome, the game consisting in aligning each group of balls of the same colour in a couple of grooves (14, 18) thus aligned.

7. Puzzle according to Claim 6, characterized in that the two grooves (14, 18) which are to receive this assembly of balls of the same colour are likewise marked by this colour.

## Patentansprüche

1. Denkspiel, das in Form einer Kugel ausgebildet ist, die der Spieler in der Hand halten kann und die mit Rillen versehen ist, in denen bewegliche Teile verschoben werden können, **dadurch gekennzeichnet,** daß sechs symmetrisch und regelmäßig verteilte kreisförmige, identische Kalotten (3-8) insgesamt auf der ganzen Oberfläche dieser Kugel (1) abgegrenzt sind, wobei jede von ihnen um ihre durch den Mittelpunkt der Kugel (1) verlaufende Achse (9, 10, 11) frei drehbar montiert ist und vier Rillen (13-16) in Form eines griechischen Kreuzes aufweist, wobei alle vier von dieser Drehachse (10) ausgehen und jede von ihnen normalerweise eine oder mehrere Kleine Kugeln (17) einschließt, die alle eine identische Größe haben und so angepaßt sind, daß die Meinen Kugeln (17) in diesen Rillen (13) frei rollen können, ohne daß sie aus der Kugel (1) herausgenommen werden können, wobei jede Rille (18, Fig. 5) ein freies Ende auf der Seite des Randes ihrer kreisförmigen Kalotte (7) hat, damit sie durch eine entsprechende Rille (14, Fig. 5) einer (4) der vier benachbarten Kalotten verlängert werden kann, wenn diese beiden Kalotten (4, 7) um ihre jeweiligen Achsen (9, 11) gedreht worden sind, damit diese beiden Rillen (18, 14) auf einem selben Bogen der Kugel (1) ausgerichtet sind, so daß, da ein oder mehrere leere Felder (14, Fig. 5) auf den insgesamt 24 Rillen vorgesehen sind, es möglich wird, eine oder mehrere Kleine Kugeln (17) von einer Rille (18) in die andere (14) zu überführen, falls ein oder mehrere Felder in insgesamt zwei ausgerichteten Rillen (14, 18) leer sind, woraufhin man mit dieser Art der Überführung fortfährt, nachdem man hierfür die eine oder die andere der kreisförmigen Kalotten (3-8) ein oder mehrere Male um eine oder mehrere Viertelumdrehungen gedreht hat und man somit jedesmal zumindest eine Kleine Kugel (17) von einer Rille einer ersten Kalotte in eine Rille einer der vier benachbarten Kalotten überführt und man so die Kleinen Kugeln (17), die z. B. durch ihre Farben identifizierbar sind, fortschreitend um diese Kugel (1) herum verschiebt, bis man eine bestimmte Konfiguration erzielt hat.

2. Denkspiel nach Anspruch 1, dadurch gekennzeichnet, daß die Kugel (1) die Größe einer Kugel eines Pétanque-Spiels hat.

3. Denkspiel nach Anspruch 1 oder 2, dadurch gekennzeichnet, daß die drehbaren, kreisförmigen Kalotten (3-8) abnehmbar sind.

4. Denkspiel nach einem der Ansprüche 1-3, dadurch gekennzeichnet, daß insgesamt zwei leere Felder für Kleine Kugeln vorgesehen sind.

5. Denkspiel nach Anspruch 4, dadurch gekennzeichnet, daß jede Rille zur Aufnahme von maximal zwei Kleinen Kugeln ausgelegt ist.

6. Denkspiel nach einem der Ansprüche 1-5, dadurch gekennzeichnet, daß mit Ausnahme der den leeren Feldern entsprechenden Kleinen Kugeln, genau so viele Gruppen Kleiner Kugeln einer gleichen Farbe vorgesehen sind, wie erforderlich ist, um jedes Paar ausgerichteter Rillen (14, 18) zu füllen, wenn alle Kalotten gedreht werden, damit jede Rille (14) mit einer entsprechenden Rille (18) einer benachbarten Kalotte ausgerichtet ist, wobei das Spiel darin besteht, jede Gruppe Kleiner Kugeln der selben Farbe in einem Paar so ausgerichteter Rillen (14, 18) auszurichten.

7. Denkspiel nach Anspruch 6, dadurch gekennzeichnet, daß die beiden Rillen (14, 18), die zur Aufnahme dieses Satzes Kleiner Kugeln einer selben Farbe bestimmt sind, ihrerseits durch diese Farbe gekennzeichnet sind.
